# EUROPÄISCHE PATENTSCHRIFT

(11) **EP 2 063 161 B1**
(45) Veröffentlichungstag und Bekanntmachung des Hinweises auf die Patenterteilung: **11.08.2010**
(21) Anmeldenummer: 08019408.7
(22) Anmeldetag: 06.11.2008
(51) Int. Cl.: F16K 29/00

(54) **Automatisches Sanitärventil**
Automatic sanitary valve
Soupape de ventilation automatique

(30) Priorität: 20.11.2007 DE 102007055585
(43) Veröffentlichungstag der Anmeldung: 27.05.2009
(73) Patentinhaber: Grohe AG, 58675 Hemer (DE)
(72) Erfinder: Huck, Kai, 58300 Wetter (DE); Mielke, Achim, 32457 Porta Westfalica (DE)

(56) Entgegenhaltungen:
- EP-A- 0 272 699
- WO-A-03/033206
- WO-A-03/042586
- WO-A-2004/068009

## Beschreibung

Die Erfindung betrifft ein automatisches Sanitärventil, das als Scheibenregulierventil ausgebildet ist und zwei aneinanderliegende und gegeneinander verstellbare Regulierkörper aus Hartstoff aufweist, von denen jeder mindestens eine Durchtrittsöffnung und mindestens einen geschlossenen Absperrbereich aufweist.

Keramikscheibenventile sind grundsätzlich bekannt und beispielsweise in EP 0 764 802 B1 beschrieben. Bei dieser Art von Ventilen wird der Wasserdurchfluss durch zwei aneinanderliegende zumeist plattenförmige Regulierkörper gesteuert, die jeweils mindestens eine Durchtrittsöffnung aufweisen. In der Schließstellung des Ventils wird die Durchtrittsöffnung des einen Regulierkörpers durch einen geschlossenen Absperrbereich des jeweils anderen Regulierkörpers verschlossen. Durch Verstellen der beiden Regulierkörper gelangen die Durchtrittsöffnungen in Überlappung bzw. Überdeckung, wobei der Grad der Überdeckung den Durchflussquerschnitt und damit die Durchflussmenge an Wasser bestimmt.

Ferner ist es bekannt, Sanitärventile motorisch zu betätigen. Beispiele hierfür finden sich in DE 30 30 716 A1 und DE 37 18 039 C2 oder auch in EP-A-272 699.

(Keramik-)Scheibenregulierventile haben sich in der Praxis grundsätzlich bewährt und zeichnen sich insbesondere durch ihre Leichtgängigkeit und einfachen Aufbau aus. Dennoch kann auch bei Scheibenregulierventilen nicht ganz verhindert werden, dass sich nach einer längeren Phase, in der das Regulierventil nicht betätigt worden ist, ein erhöhtes Anfahrmoment (Lösemoment) einstellt, was das manuelle oder motorische Aufbringen einer erhöhten Anfangsverstellkraft zur Folge hat. Dies wiederum bedeutet, dass bei manuell betreibbaren Scheibenregulierventilen der Bedienkomfort beeinträchtigt ist bzw. bei automatisch betreibbaren (motorischen) Sanitärventilen eine entsprechende Kraftauslegung des Stellgliedes erforderlich ist.

Aufgabe der Erfindung ist es, ein automatisches Sanitärventil zu schaffen, dessen Scheibenregulierventil über die gesamte Betriebsdauer mit im wesentlichen der gleichen zu Beginn einer Verstellung der Regulierkörper aufzubringenden geringen Kraft betätigt werden kann.

Zur Lösung dieser Aufgabe wird mit der Erfindung ein automatisches Sanitärventil vorgeschlagen, das versehen ist mit
- einem Regulierventil, das zwei aneinanderliegende und gegeneinander verstellbare, einen Durchflussquerschnitt bestimmende Regulierkörper aufweist, von denen jeder mindestens eine Durchtrittsöffnung und mindestens einen geschlossenen Absperrbereich aufweist,
- wobei die beiden Regulierkörper längs eines Verstellweges aus einer Ausgangsverstellposition bis in eine Endverstellposition verstellbar sind und der Verstellweg ausgehend von der Ausgangsverstellposition einen Schließbereich, innerhalb dessen die Durchtrittsöffnungen der beiden Regulierkörper sich noch nicht überlappen, und einen sich an den Schließbereich anschließenden Öffnungsbereich aufweist, in dem sich die Durchtrittsöffnungen der beiden Regulierkörper überlappen,
- einem Stellglied, das zum Verstellen der beiden Regulierkörper relativ zueinander entlang des Verstellweges ansteuerbar ist.

Nach der Erfindung ist vorgesehen, das Scheibenregulierventil von Zeit zu Zeit aus seiner Schließstellung heraus derart anzusteuern, dass die Regulierkörper längs zumindest eines Teils des Verstellweges (Schließbereich) bewegt werden, wobei bei dieser Bewegung bzw. Verstellung der Regulierkörper aus der Schließstellung heraus noch keine Überlappung/Überdeckung ihrer Durchtrittsöffnungen erfolgt. Damit wird erreicht, dass das Anfahrmoment über die gesamte Betriebsdauer des Sanitärventils im Wesentlichen gleichbleibend gering bleibt und insbesondere dann nicht ansteigt, wenn das Sanitärventil für einen längeren Zeitraum nicht zwecks Steuerung eines Wasserdurchflusses betätigt wurde.

Das gleichbleibend niedrige Anfahrmoment hat den Vorteil, dass als Stellglied recht einfach konstruierte Stellglieder verwendet werden können, die keine allzu hohen Verstellkräfte aufbringen müssen, ohne dass man Gefahr läuft, dass die von dem Stellglied aufgebrachte Verstellkraft zum Betätigen des Scheibenregulierventils nach einer längeren Zeitspanne der Nichtbetätigung nicht ausreichend sein könnte.

In vorteilhafter Weiterbildung der Erfindung ist vorgesehen, dass der verstellbare Regulierkörper zwecks Verhinderung seines Festsetzens innerhalb des Schließbereichs des Verstellweges aus der Schließstellung vor- und dann wieder zurückbewegt wird. Alternativ ist es auch möglich, den Regulierkörper zur Verhinderung eines Festsetzens aus der Schließstellung lediglich in einer Richtung längs des Schließbereichs des Verstellweges zu bewegen, um dann, wenn das Regulierventil anschließend über einen längeren Zeitraum wiederum nicht bestimmungsgemäß betätigt wird, den Regulierkörper danach wieder in die Schließstellung zu bewegen.

In vorteilhafter Weiterbildung der Erfindung ist eine Zeitsteuerung vorgesehen, die das Stellglied dann zwecks Verhinderung des Festsetzens der Regulierkörper ansteuert, wenn ab der jeweils letzten Einnahme der Ausgangsstellung der Regulierkörper oder einer Verstellposition der Regulierkörper innerhalb des Schließbereichs eine vorgegebene Schließzeitspanne (maximal zulässige Schließzeitspanne) verstrichen ist.

Die Erfindung wird nachfolgend anhand eines Ausführungsbeispiels und unter Bezugnahme auf die Zeichnung näher erläutert. Im Einzelnen zeigen dabei:
- Fig. 1: einen Längsschnitt durch ein Keramikscheibenregulierventil mit einem über eine Elektronik angesteuertem Stellglied,
- Fig. 2: einen Schnitt durch das Regulierventil nach Fig. 1 längs der Linie II- II, wobei sich die beiden Keramikscheiben in ihrer Anfangs- bzw. Ausgangsposition befinden, und
- Fig. 3 lung: eine Schnittansicht ähnlich der gemäß Fig. 2 jedoch bei einer Verstel- der Keramikscheiben innerhalb des Schließbereichs Ihres Ver- stellweges.

Fig. 1 zeigt schematisch die wesentlichen Elemente des Sanitärventils 10 gemäß einem Ausführungsbeispiel der Erfindung. Das Sanitärventil 10 weist ein Regulierventil 12 auf, das ein Gehäuse 14 mit einem Wassereinlass 16 und einem Wasserauslass 18 umfasst. Innerhalb des Gehäuses 14 sind zwei Regulierkörper 20 angeordnet, die jeweils als Keramikscheiben 22,24 ausgebildet sind und gegeneinander dichtend sowie gegenüber dem Gehäuse 14 dichtend in diesem angeordnet sind. Während die Keramikscheibe 22 festsitzend in dem Gehäuse 14 angeordnet ist, ist die Keramikscheibe 24 drehbar, wobei zur Drehung der Keramikscheibe 24 ein Betätigungselement 26 vorgesehen ist, das seinerseits von einem Stellglied 28 motorisch bewegt wird. Das Stellglied 28 wird in diesem Ausführungsbeispiel durch eine Ansteuereinheit 30 angesteuert, um das Regulierventil 12 zu betätigen.

Fig. 2 zeigt die Relativanordnung der beiden Keramikscheiben 22,24 in ihrer Anfangs- bzw. Ausgangsstellung ihres Verstellweges 32, der in diesem Ausführungsbeispiel in etwa 180° beträgt.

Fig. 3 zeigt die Situation, in der die beiden Keramikscheiben 22,24 lediglich um den Schließbereich 34 des Verstellweges 32 bewegt sind. Die Öffnungen 36,38 in den beiden Keramikscheiben 22,24 gelangen dabei noch nicht in (Teil-)Überdeckung bzw. Überlappung, sondern sind noch durch Absperrbereiche 40,42 der jeweils anderen Keramikscheibe verdeckt. Erst wenn die Keramikscheiben 22,24 über den Schließbereich 34 ihres Verstellweges 32 hinaus bis in den Öffnungsbereich 44 des Verstellweges 32 bewegt werden, kommt es zu einem mengenmäßig durch die Keramischeiben 22,24 gesteuerten Wasserdurchfluss durch das Regulierventil 12.

Erfindungsgemäß ist nun vorgesehen, die beiden Keramikscheiben 22,24 von Zeit zu Zeit über eine kurze Verstellstrecke innerhalb des Schließbereichs 34 gegeneinander zu verdrehen. Dabei können die beiden Keramikscheiben 22,24 über die Verstellstrecke vor und anschließend wieder zurück in die Anfangs- bzw. Ausgangsposition verstellt werden. Diese von Zeit zu Zeit vorzunehmende kurzzeitige Ansteuerung der Keramikscheiben 22,24 dient dazu, den Aufbau übermäßig großer Anfahrmomente und damit ein Festsetzen der Keramikscheiben 22,24 zu verhindern. Damit bleibt das Anfahrmoment über die gesamte Betriebsdauer des Regulierventils 12 im Wesentlichen konstant gering, so dass das Stellglied 28 entsprechend kleinformatig und mit nur geringer Bewegungskraft und damit kostengünstig ausgelegt werden kann.

Wie bereits oben erwähnt, wird das Stellglied 28 durch die Ansteuereinheit 30 angesteuert. In der Ansteuereinheit 30 wird zweckmäßigerweise abgespeichert, seit wann das Stellglied 28 seit der letzten Einnahme der Schließstellung des Regulierventils 12 nicht mehr zum Öffnen des Regulierventils 12 angesteuert wurde (Fließzeitspanne). Wenn diese Fließzeitspanne einen maximal zulässigen Wert überschreitet, wird das Stellglied 28 zum Verstellen der bewegbaren Keramikscheibe 22 gegenüber der feststehenden Keramikschreibe 24 längs einer innerhalb des Schließbereichs 24 liegenden Verstellstrecke angesteuert. Wird also das Regulierventil 12 in hinreichend kleinen Zeitabständen zur Regulierung des Wasserdurchlasses betätigt, würde die erfindungsgemäße Relativverstellung der beiden Keramikscheiben 22,24 nicht erforderlich sein.

### BEZUGSZEICHENLISTE

- 10: Sanitärventil
- 12: Regulierventil
- 14: Gehäuse
- 16: Wassereinlass
- 18: Wasserauslass
- 20: Regulierkörper
- 22: verstellbare Keramikscheibe
- 24: feststehende Keramikscheibe
- 26: Betätigungselement
- 28: Stellglied
- 30: Ansteuereinheit
- 32: Verstellweg
- 34: Schließbereich des Verstellweges 32
- 36: Öffnung in Keramikscheibe 22
- 38: Öffnung in Keramikscheibe 24
- 40: Absperrbereich der Keramikscheibe 22
- 42: Absperrbereich der Keramikscheibe 24
- 44: Öffnungsbereich des Verstellweges 32

## Patentansprüche

1. Automatisches Sanitärventil mit
- einem Regulierventil (12), das zwei aneinanderliegende und gegeneinander verstellbare, einen Durchflussquerschnitt bestimmende Regulierkörper (20) aufweist, von denen jeder mindestens eine Durchtrittsöffnung (36,38) und mindestens einen geschlossenen Absperrbereich (40,42) aufweist,
- wobei die beiden Regulierkörper (20) längs eines Verstellweges (32) aus einer Ausgangsverstellposition bis in eine Endverstellposition verstellbar sind und der Verstellweg (32) ausgehend von der Ausgangsverstellposition einen Schließbereich (34), innerhalb dessen die Durchtrittsöffnungen (36,38) der beiden Regulierkörper (20) sich noch nicht überlappen, und einen sich an den Schließbereich (34) anschließenden Öffnungsbereich (44) aufweist, in dem sich die Durchtrittsöffnungen (36,38) der beiden Regulierkörper (20) überlappen,
- einem Stellglied (28), das zum Verstellen der beiden Regulierkörper (20) relativ zueinander entlang des Verstellweges (32) ansteuerbar ist,
**dadurch gekennzeichnet,**
- **dass** zwecks Verhinderung eines Festsetzens der Regulierkörper (20) das Stellglied (28) aus einer Schließstellung heraus auch nur derart ansteuerbar ist, dass keine Überlappung der Durchtrittsöffnungen, sondern nur eine Relativverstellung der Regulierkörper (20) innerhalb des Schließbereichs (34) des Verstellweges (32) erfolgt.

2. Automatisches Sanitärventil nach Anspruch 1, **dadurch gekennzeichnet, dass** die Regulierkörper (20) zur Verhinderung ihres Festsetzens von dem Stellglied (28) aus der Ausgangsposition innerhalb des Schließbereichs (34) des Verstellweges (32) vorbewegbar und anschließend wieder in die Ausgangsstellung zurückbewegbar sind.

3. Automatisches Sanitärventil nach Anspruch 1 oder 2, **dadurch gekennzeichnet, dass** das Stellglied (28) nach Ablauf einer vorgebbaren Schließzeitspanne, die mit der jeweils letzten Einnahme der Ausgangsverstellposition der beiden Regulierkörper (20) oder einer Verstellposition der beiden Regulierkörper (20) innerhalb des Schließbereichs (34) ihres Verstellweges (32) beginnt, zur Verhinderung des Festsetzens der Regulierkörper (20) ansteuerbar ist.

4. Automatisches Sanitärventil nach einem der Ansprüche 1 bis 3, **dadurch gekennzeichnet, dass** die Regulierkörper (20) scheibenförmig ausgebildet sind.

5. Automatisches Sanitärventil nach einem der Ansprüche 1 bis 4, **dadurch gekennzeichnet, dass** die Regulierkörper (20) Keramikmaterial aufweisen.

## Claims

1. Automatic sanitary valve having
- a regulating valve (12) having two regulating bodies (20) which are located adjacent to one another and are displaceable relative to one another and which determine a throughflow cross-section, each of which has at least one passage opening (36,38) and at least one closed shut-off region (40,42),
- wherein the two regulating bodies (20) are displaceable along a displacement path (32) from an initial displacement position to an end displacement position and the displacement path (32), starting from the initial displacement position, has a closure region (34) within which the passage openings (36,38) of the two regulating bodies (20) do not yet overlap and, adjoining the closure region (34), an opening region (44) in which the passage openings (36,38) of the two regulating bodies (20) do overlap,
- an actuator (28) which is actuatable for displacement of the two regulating bodies (20) relative to one another along the displacement path (32),
**characterised in that**
- in order to prevent seizing-up of the regulating bodies (20), the actuator (28), starting from a closure position, is additionally actuatable only in such a way that there is no overlapping of the passage openings but only a relative displacement of the regulating bodies (20) within the closure region (34) of the displacement path (32).

2. Automatic sanitary valve according to claim 1, **characterised in that**, to prevent their seizing-up, the regulating bodies (20) are movable by the actuator (28) forward from the initial position within the closure region (34) of the displacement path (32) and then back into the initial position again.

3. Automatic sanitary valve according to claim 1 or 2, **characterised in that** after a presettable closure time period has elapsed, which time period begins with the last occasion on which the two regulating bodies (20) assumed the initial displacement position or assumed a displacement position within the closure region (34) of their displacement path (32), the actuator (28) is arranged to be actuated to prevent seizing-up of the regulating bodies (20).

4. Automatic sanitary valve according to any one of claims 1 to 3, **characterised in that** the regulating bodies (20) are disc-shaped.

5. Automatic sanitary valve according to any one of claims 1 to 4, **characterised in that** the regulating bodies (20) comprise ceramic material.

## Revendications

1. Robinet automatique pour de l'eau sanitaire comportant :
- une soupape de régulation (12) ayant deux organes de régulation (20) appliqués l'un contre l'autre et réglables l'un par rapport à l'autre pour définir une section de passage, chacun de ces organes de régulation ayant au moins un orifice de passage (36, 38) et au moins une zone d'arrêt (40, 42) fermée,
- les deux organes de régulation (20) étant réglables le long d'une course de réglage (32) à partir d'une position de sortie jusqu'à une position finale de réglage et la course de réglage (32) comprend une zone de fermeture (34) à partir de la position de sortie de réglage, zone dans laquelle, les orifices de passage (36, 38) des deux organes de régulation (20) ne se chevauchent pas encore et une zone d'ouverture (44) faisant suite à la zone de fermeture (34) et dans laquelle les orifices de passage (36, 38) des deux organes de régulation (20) se chevauchent,
- un organe d'actionnement (28) commandé pour régler les deux organes de régulation (20) l'un par rapport à l'autre le long de la course de réglage (32),
**caractérisé en ce que**
l'organe d'actionnement (28) peut être commandé à partir d'une position de fermeture seulement de façon à ne pas avoir de chevauchement des orifices traversants, mais seulement un mouvement de réglage relatif des organes de régulation (20) dans la zone de fermeture (34) de la course de réglage (32) pour éviter le grippage des organes de régulation (20).

2. Robinet sanitaire automatique selon la revendication 1,
**caractérisé en ce que**
l'organe de régulation (20) peut être déplacé préalablement à partir de la position de sortie dans la zone de fermeture (34) de la course de réglage (32) par l'organe d'actionnement (28) puis être ensuite reconduit en position de sortie pour éviter le grippage des organes de régulation.

3. Robinet sanitaire automatique selon la revendication 1 ou 2, **caractérisé en ce qu'**
après une durée de fermeture prédéfinie qui commence par la dernière prise de la position de réglage de sortie des deux organes de régulation (20) ou d'une position de réglage des deux organes de régulation (20), l'organe d'actionnement (28) commence la course de réglage (32) dans la zone de fermeture (34) pour éviter le grippage des organes de régulation (20).

4. Robinet sanitaire automatique selon l'une des revendications 1 à 3, **caractérisé en ce que**
les organes de régulation (20) ont une forme de disque.

5. Robinet sanitaire automatique selon l'une des revendications 1 à 4, **caractérisé en ce que**
les organes de régulation (20) comportent de la matière céramique.
